# EUROPÄISCHE PATENTSCHRIFT

(11) **EP 0 661 438 B1**
(45) Veröffentlichungstag und Bekanntmachung des Hinweises auf die Patenterteilung: **21.01.1998**
(21) Anmeldenummer: 94118949.0
(22) Anmeldetag: 01.12.1994
(51) Int. Cl.: F02M 37/00, F02M 37/20, F02M 53/00

(54) **Kraftstoff-Versorgungssystem für ein Kraftfahrzeug mit Ottomotor**
Fuel supply system for a vehicle with Otto engine
Système d'alimentation de carburant pour une véhicule avec moteur Otto

(30) Priorität: 28.12.1993 DE 4344775
(43) Veröffentlichungstag der Anmeldung: 05.07.1995
(73) Patentinhaber: Technoflow Tube-Systems GmbH, 34277 Fuldabrück (DE)
(72) Erfinder: Brunnhofer, Erwin, D-34277 Fuldabrück (DE)
(74) Vertreter: Honke, Manfred, Dr.-Ing.

(56) Entgegenhaltungen:
- DE-A- 3 733 984
- US-A- 4 404 944
- US-A- 4 794 889
- US-A- 4 926 829
- US-A- 5 146 901

## Beschreibung

Die Erfindung betrifft ein Kraftstoff-Versorgungssystem für ein Kraftfahrzeug mit Ottomotor, der ein Kraftstoffeinspritzsystem mit Einspritzleiste aufweist, - mit Kraftstofftank, Pumpe, Vorlaufleitungssystem vom Kraftstofftank zur Einspritzleiste, über ein Überströmventil an die Einspritzleiste angeschlossenes Rücklaufleitungssystem, wobei der Kraftstofftank, die Pumpe, das Vorlaufleitungssystem und die Einspritzleiste eine Kraftstoffzuführeinrichtung bilden, wobei das Überströmventil für die Konstanthaltung des Kraftstoffdruckes in der Einspritzleiste eingerichtet ist, wobei der Kraftstoffstank mit einer Entlüftungseinrichtung versehen und im übrigen von der freien Atmosphäre getrennt ist. - Das Merkmal Vorlaufleitungssystem bezeichnet einfache, mehrfache und verzweigte Vorlaufleitungen. Entsprechend versteht sich der Begriff Rücklaufleitungssystem. Im Kraftstofftank kann Atmosphärendruck oder auch ein Überdruck herrschen.

Kraftstoff-Versorgungssysteme sind allgemein eingeführt und bewährt. Sie sind erheblichen mechanischen Beanspruchungen ausgesetzt und entsprechend ausgelegt. Sie sind auch wechselnden thermischen Beanspruchungen ausgesetzt und zur Aufnahme der daraus resultierenden Wärmedehnungen eingerichtet. Eine Wärmeeinleitung in das Kraftstoff-Versorgungssystem wird in Kauf genommen. Sie ist nachteilig und bewirkt umweltbelastende Kraftstoffverluste sowie für den Betrieb des Ottomotors nachteilige Kraftstoffveränderungen durch Kraftstoffverdampfung. Die leicht verdampfenden Komponenten des Kraftstoffs destillieren sich ab.

Ein Kraftstoff-Versorgungssystem der eingangs beschriebenen Art, von dem die Erfindung ausgeht, ist aus US-A-4,404,944 bekannt. Bei einer ersten Ausführungsform wird ein Teil des Kraftstoffes im Bereich der Einspritzleiste beim Überschreiten eines bestimmten Druckes über ein Überströmventil wieder zum Kraftstofftank zurückgeführt. Diese Rückführung findet jedoch nur sporadisch und in geringen Mengen statt, um lediglich den gewünschten Druck einzuregulieren. Maßnahmen, die eine Wärmeübertragung auf den Kraftstoff verhindern oder reduzieren, sind nicht vorgesehen. Bei einer weiteren Ausführungsform wird nach Überschreitung einer bestimmten Temperatur im Kraftstoff ein Ventil geschlossen, daß eine Rückführung des Kraftstoffes zum Kraftstofftank zunächst verhindert. Auch zu dieser Ausführungsform sind keine Maßnahmen vorgesehen, um die Temperaturerhöhung in dem Kraftstoff wirksam zu reduzieren. Insoweit sind in dem bekannten Kraftstoff-Versorgungssystem umweltbelastende Kraftstoffverluste sowie nachteilige Kraftstoffveränderungen durch Kraftstoffverdampfung in Kauf zu nehmen.

Der Erfindung liegt das technische Problem zugrunde, die Kraftstoffverluste und Kraftstoffveränderungen durch Kraftstoffverdampfungen bei Kraftstoff-Versorgungssystemen für ein Kraftfahrzeug mit Ottomotor zu reduzieren.

Zur Lösung dieses technischen Problems ist Gegenstand der Erfindung ein Kraftstoff-Versorgungssystem der eingangs genannten Art, daß durch die Kombination der folgenden Merkmale gekennzeichnet ist:
a) die Pumpe der Kraftstoffzuführeinrichtung ist bei laufendem Ottomotor so gesteuert, daß der der Einspritzleiste zugeführte Mengenstrom des Kraftstoffes um 5 bis 40 %, vorzugsweise um 10 bis 30 %, größer ist, als es dem Kraftstoffverbrauch entspricht,
b) wobei das Überströmventil über eine Anlaß-Steuereinrichtung für den Ottomotor und/oder über den Druck der Pumpe bei Inbetriebnahme des Ottomotors in Offenstellung steuerbar ist, welches Überströmventil den Überschußmengenstrom in das Rücklaufleitungssystem einführt.

Wird das Überströmventil über den Druck der Pumpe bei Inbetriebnahme des Ottomotors in die Offenstellung gesteuert, so wird man die Pumpe so steuern oder regeln, daß bei Inbetriebnahme des Ottomotors ein Druckimpuls entsteht, während im übrigen die Pumpe bei dem laufenden Ottomotor und allen Betriebsbedingungen in der Einspritzleiste einen konstanten statischen Kraftstoffdruck in der Einspritzleiste aufrechterhält.

Die Erfindung berücksichtigt die Tatsache, daß auf das Kraftstoff-Versorgungssystem für ein Kraftfahrzeug mit Ottomotor eine Mehrzahl von Wärmequellen einwirken, nämlich die Kraftstoffpumpe mit ihrem Motor, die am Motorblock angeordnete Einspritzleiste, die Wärme an den über das Rücklaufleitungssystem rücklaufenden Kraftstoff abgibt, die Auspuffanlage, wenn sie in der Nähe des Kraftstofftanks angeordnet ist, und auch das Getriebe des Kraftfahrzeuges, welches sich im Fahrbetrieb erwärmt. Im übrigen erfolgt eine Wärmeeinleitung durch Sonneneinstrahlung und heiße Motorabluft, die auf das Vorlaufleitungssystem und das Rücklaufleitungssystem sowie auf den Kraftstofftank einwirken. Die Erfindung geht von der Erkenntnis aus, daß die störenden Einflüsse der beschriebenen Wärmequellen und weiterer durch die Kombination der angegebenen Merkmale erheblich reduziert werden können, und zwar so, daß eine störende Kraftstoffverdunstung mit den daraus resultierenden Nachteilen nicht mehr eintritt. Im Vorlaufleitungssystem, in der Einspritzleiste und im Rücklaufleitungssystem wird die Aufenthaltszeit des Kraftstoffes so reduziert, daß sie für eine störende Wärmeeintragung nicht ausreicht. Der Kraftstofftank ist zweckmäßigerweise wärmedämmend isoliert.

Im einzelnen bestehen im Rahmen der Erfindung mehrere Möglichkeiten der weiteren Ausbildung und Gestaltung. Stets empfiehlt es sich, mit einer Pumpe zu arbeiten, die einen Wirkungsgrad von über 80 % aufweist und folglich nur in geringem Maße Verlustwärme produziert. Sie kann im Kraftstofftank angeordnet sein. Es empfiehlt sich jedoch, die durch die laufende Pumpe entstehende Wärme von dem Kraftstofftank abzukoppeln. Das kann durch entsprechende Maßnahmen zur Unterbrechung der Wärmeleitung bzw. Maßnahmen zur Wärmedämmung erfolgen, das kann aber auch dadurch geschehen, daß die Pumpe außerhalb des Kraftstofftanks angeordnet ist.

Bei dem erfindungsgemäßen Kraftstoff-Versorgungssystem empfiehlt es sich, weitgehend auch die Wärmeleitung zum Kraftstofftank hin zu unterdrücken. Dazu lehrt die Erfindung, daß die Bauteile Kraftstofftank, Vorlaufleitungssystem und Rücklauf leitungssystem aus Kunststoff bestehen und folglich eine schlechte Wärmeleitung aufweisen. Diese Bauteile können eine wärmedämmende Beschichtung aus Wärmedämm-Kunststoff, z. B. Polyurethan, aufweisen. Die Beschichtung kann stoffschlüssig mit den Bauteilen verbunden sein. Das läßt sich in fertigungstechnischer Hinsicht auf einfache Weise, z. B. durch Umspritzen der Bauteile mit dem Wärmedämm-Kunststoff, erreichen. Auch die Einspritzleiste kann aus Kunststoff bestehen.

Im folgenden wird die Erfindung anhand einer lediglich ein Ausführungsbeispiel darstellenden Zeichnung ausführlicher erläutert. Die einzige Figur zeigt in schematischer Darstellung ein erfindungsgemäßes Kraftstoff-Versorgungssystem.

Das dargestellte Kraftstoff-Versorgungssystem ist für ein Kraftfahrzeug mit Ottomotor bestimmt, der ein Kraftstoffeinspritzsystem und eine Einspritzleiste aufweist. Das Kraftfahrzeug und sein Ottomotor wurden nicht gezeichnet.

Zu dem Kraftstoff-Versorgungssystem nach Fig. 1 gehören ein Kraftstofftank 1, eine Pumpe 2, ein Vorlaufleitungssystem 3 vom Kraftstofftank 1 zur Einspritzleiste 4 und ein Rücklaufleitungssystem 5 von der Einspritzleiste 4 zum Kraftstofftank 1. Der Kraftstofftank 1 ist mit einer Entlüftungseinrichtung 6 versehen und im übrigen von der freien Atmosphäre getrennt.

Kraftstofftank 1, Pumpe 2, Vorlaufleitungssystem 3 und Einspritzleiste 4 bilden eine Kraftstoffzuführeinrichtung, deren Pumpe 2 bei laufendem Ottomotor so gesteuert ist, daß der der Einspritzleiste zugeführte Mengenstrom des Kraftstoffes um 5 bis 40%, vorzugsweise um 10 bis 30%, größer ist, als es dem Kraftstoffverbrauch entspricht. Das Rücklaufleitungssystem 5 ist über ein Überströmventil 7 an die Einspritzleiste 4 angeschlossen, welches Überströmventil 7 den Überschußmengenstrom in das Rücklaufleitungssystem einführt. Das Überströmventil ist im übrigen für die Konstanthaltung des Kraftstoffdruckes in der Einspritzleiste 4 eingerichtet.

Der Kraftstofftank 1, das Vorlaufleitungssystem 3, die Einspritzleiste 4 und das Rücklaufleitungssystem 5, vorzugsweise einschließlich des Überströmventils 7, können wärmedämmend isoliert sein, und zwar im Ausführungsbeispiel durch eine Beschichtung 8. Man könnte aber auch Vakuumisolierungen oder dgl. anwenden. Das Überströmventil 7 ist über eine Anlaß-Steuereinrichtung 9 für den Ottomotor und/oder über den Druck der Pumpe 2 bei Inbetriebnahme des Ottomotors in Offenstellung steuerbar. Die Pumpe 2 hat einen sehr hohen Wirkungsgrad von über 80%, so daß die Verlustleistung gering ist und damit auch die Wärmemenge gering ist, die von der Pumpe 2 und ihrem Antrieb erzeugt wird. Im Ausführungsbeispiel ist die durch die laufende Pumpe 2 entstehende Wärme durch geeignete Maßnahmen von dem Kraftstofftank 1 abgekoppelt. Dazu könnten entsprechende wärmedämmende Maßnahmen durchgeführt werden, und zwar auch dann, wenn sich die Pumpe 2 mit ihrem Antrieb in dem Kraftstofftank 1 befindet. Nach bevorzugter Ausführungsform der Erfindung und im Ausführungsbeispiel ist die Pumpe 2 mit ihrem Antrieb jedoch außerhalb des Kraftstofftanks 1 angeordnet und folglich ist die durch die laufende Pumpe 2 entstehende Wärme auf diese Weise von dem Kraftstofftank 1 abgekoppelt.

Die Bauteile Kraftstofftank 1, Vorlaufleitungssystem 3, Rücklaufleitungssystem 5 bestehen zweckmäßigerweise aus Kunststoff. Hier besteht die Möglichkeit, die Bauteile mit einer wärmedämmenden Beschichtung 8 aus Wärmedämm-Kunststoff zu versehen, die stoffschlüssig mit den Bauteilen verbunden ist, wie es das Ausführungsbeispiel andeutet.

## Patentansprüche

1. Kraftstoff-Versorgungssystem für ein Kraftfahrzeug mit Ottomotor, der ein Kraftstoffeinspritzsystem mit Einspritzleiste (4) aufweist, - mit
Kraftstofftank (1),
Pumpe (2),
Vorlaufleitungssystem (3) vom Kraftstofftank (1) zur Einspritzleiste (4), über ein Überströmventil (7) an die Einspritzleiste (4) angeschlossenes Rücklaufleitungssystem (5),
wobei der Kraftstofftank (1), die Pumpe (2), das Vorlaufleitungssystem (3) und die Einspritzleiste (4) eine Kraftstoffzuführeinrichtung bilden,
wobei das Überströmventil (7) für die Konstanthaltung des Kraftstoffdruckes in der Einspritzleiste (4) eingerichtet ist,
wobei der Kraftstoffstank (1) mit einer Entlüftungseinrichtung (6) versehen und im übrigen von der freien Atmosphäre getrennt ist, **dadurch gekennzeichnet**, daß die Kombination der folgenden Merkmale verwirklicht ist:
a) die Pumpe (2) der Kraftstoffzuführeinrichtung ist bei laufendem Ottomotor so gesteuert, daß der der Einspritzleiste (4) zugeführte Mengenstrom des Kraftstoffes um 5 bis 40 %, vorzugsweise um 10 bis 30 %, größer ist, als es dem Kraftstoffverbrauch entspricht,
b) wobei das Überströmventil (7) über eine Anlaß-Steuereinrichtung (9) für den Ottomotor und/oder über den Druck der Pumpe (2) bei Inbetriebnahme des Ottomotors in Offenstellung steuerbar ist, welches Überströmventil (7) den Überschußmengenstrom in das Rücklaufleitungssystem einführt.

2. Kraftstoff-Versorgungssystem nach Anspruch 1, dadurch gekennzeichnet, daß die Pumpe (2) einen Wirkungsgrad von über 80 % und dadurch eine reduzierte Verlustleistung aufweist.

3. Kraftstoff-Versorgungssystem nach einem der Ansprüche 1 oder 2, dadurch gekennzeichnet, daß die Pumpe (2) in dem Kraftstofftank (1) angeordnet ist.

4. Kraftstoff-Versorgungssystem nach einem der Ansprüche 1 oder 2, dadurch gekennzeichnet, daß die Pumpe (2) außerhalb des Kraftstofftanks (1) angeordnet ist.

5. Kraftstoff-Versorgungssystem nach einem der Ansprüche 1 bis 4, dadurch gekennzeichnet, daß die Bauteile Kraftstofftank (1), Vorlaufleitungssystem (3) und Rücklaufleitungssystem (5) aus Kunststoff bestehen.

6. Kraftstoff-Versorgungssystem nach Anspruch 5, dadurch gekennzeichnet, daß die Bauteile eine wärmedämmende Beschichtung aus Wärmedämm-Kunststoff aufweisen.

## Claims

1. A fuel supply system for a motor vehicle with a spark-ignition engine, which comprises a fuel injection system with an injection unit (4), - having
a fuel tank (1),
a pump (2),
a flow line system (3) from the fuel tank (1) to the injection unit (4), and a return line system (5) attached to the injection unit (4) via an overflow valve (7),
wherein the fuel tank (1), the pump (2), the flow line system (3) and the injection unit (4) form a fuel supply device,
wherein the overflow valve (7) is designed for holding the fuel pressure in the injection unit (4) constant,
wherein the fuel tank (1) is provided with a venting device (6) and is otherwise separated from the free atmosphere, characterised in that the combination of the following features is put into effect:
a) when the spark-ignition engine is running, the pump (2) of the fuel supply device is controlled so that the mass flow of fuel supplied to the injection unit (4) is 5 to 40 % greater, preferably 10 to 30 % greater, than that which corresponds to the fuel consumption,
b) wherein, when the spark-ignition engine is started, the overflow valve (7) can be set to an open position via a starting control device (9) for the spark-ignition engine and/or via the pressure of the pump (2), which overflow valve (7) introduces the surplus mass flow into the return line system.

2. A fuel supply system according to claim 1, characterised in that the pump (2) has an efficiency higher than 80 % and thereby has a reduced power loss.

3. A fuel supply system according to either one of claims 1 or 2, characterised in that the pump (2) is disposed in the fuel tank (1).

4. A fuel supply system according to either one of claims 1 or 2, characterised in that the pump (2) is disposed outside the fuel tank (1).

5. A fuel supply system according to any one of claims 1 to 4, characterised in that the fuel tank (1), flow line system (3) and return line system (5) components consist of synthetic material.

6. A fuel supply system according to claim 5, characterised in that the components have a thermally insulating coating of thermally insulating synthetic material.

## Revendications

1. Système d'alimentation en carburant pour un véhicule automobile à moteur à allumage commandé comportant un système d'injection de carburant à rampe d'injection (4), comprenant un réservoir de carburant (1), une pompe (2), un système de conduite aller (3) menant du réservoir de carburant (1) à la rampe d'injection (4) et un système de conduite de retour (5) relié à la rampe d'injection (4) à travers une valve de trop-plein (7), le réservoir de carburant (1), la pompe (2), le système de conduite aller (3) et la rampe d'injection (4) formant un dispositif d'alimentation en carburant, la valve de trop-plein (7) étant conçue pour maintenir constante la pression du carburant dans la rampe d'injection (4), le réservoir de carburant (1) étant muni d'un dispositif de purge d'air (6) et étant par ailleurs isolé de l'atmosphère libre, caractérisé en ce que la combinaison des caractéristiques suivantes est réalisée : a) lorsque le moteur à allumage commandé tourne, la pompe (2) du dispositif d'alimentation en carburant est commandée de façon que le débit de carburant amené à la rampe d'injection (4) soit supérieur de 5 à 40 %, de préférence de 10 à 30 %, à celui correspondant à la consommation de carburant, b) la valve de trop-plein (7) pouvant être amenée en position ouverte par l'intermédiaire d'un dispositif de commande de démarrage (9) pour le moteur à allumage commandé et/ou par l'intermédiaire de la pression de la pompe (2) lors de la mise en marche du moteur à allumage commandé, ladite valve de trop-plein (7) introduisant le débit excédentaire dans le système de conduite de retour.

2. Système d'alimentation en carburant selon la revendication 1, caractérisé en ce que la pompe (2) présente un rendement supérieur à 80 % et donc une perte de puissance réduite.

3. Système d'alimentation en carburant selon l'une des revendications 1 ou 2, caractérisé en ce que la pompe (2) est implantée dans le réservoir de carburant (1).

4. Système d'alimentation en carburant selon l'une des revendications 1 ou 2, caractérisé en ce que la pompe (2) est implantée à l'extérieur du réservoir de carburant (1).

5. Système d'alimentation en carburant selon l'une des revendications 1 à 4, caractérisé en ce que les éléments constitutifs que sont le réservoir de carburant (1), le système de conduite aller (3) et le système de conduite de retour (5) sont en matière plastique.

6. Système d'alimentation en carburant selon la revendication 5, caractérisé en ce que les éléments constitutifs comportent un revêtement calorifuge en matière plastique calorifuge.
